# DEMANDE DE BREVET EUROPEEN

(11) **EP 2 364 864 A1**
(43) Date de publication de la demande: **14.09.2011**
(21) Numéro de dépôt: 10002495.9
(22) Date de dépôt: 10.03.2010
(51) Int. Cl.: B44C 1/26, B44C 1/28, B44C 5/04

(54) **Système de carrelages décoratifs et de frises décoratives et procédé de fabrication de carrelages décoratifs et de frises décoratives**

(71) Demandeur: Golay, Kevin, 1233 Bernex Genève (CH)
(72) Inventeur: Golay, Kevin, 1233 Bernex Genève (CH)

(57) **Abrégé**

Un système de carrelages décoratifs (4) et de frises décoratives (1) et le procédé de fabrication de carrelages décoratifs (4) et de frises décoratives (1), ledit décor est produit avec un sertissage (8) ou collage ou incrustation de pierres précieuses ou semi-précieuses ou de morceaux de verre de différentes couleurs (2), sur la surface plane supérieure de ladite frise (1) ou ledit carreau de carrelage (4), la deuxième face plane de ledit carrelage ou ladite frise est conçue pour être fixer sur un mur ou sur un sol, ledit décoration est utilisée pour obtenir une image produisant des éclats lumineux grâce à la réflexion de la lumière ambiante sur lesdites pierres précieuses ou les dites pierres semi-précieuses ou lesdits morceaux de verres de différentes couleurs (2), ledit système formant un décor sous la forme d'au moins une forme produite par un sertissage (8) ou collage ou incrustation de pierres précieuses ou semi-précieuses ou de morceaux de verre de différentes couleurs.

## Description

La présente invention concerne un système de carrelages décoratifs et de frises décoratives et le procédé de fabrication de carrelages décoratifs et de frises décoratives.

La présente invention concerne un système de carrelages décoratifs et de frises décoratives et le procédé de fabrication de carrelages décoratifs et de frises décoratives.

La présente invention concerne un procédé de production d'un décor et de figure décorative sur du carrelage ou de frise, ledit décor est produit avec un sertissage ou collage ou Incrustation de pierres précieuses ou semi-précieuses ou de morceaux de verre de différentes couleurs, sur la surface plane supérieure de ladite frise ou ledit carreau de carrelage, la deuxième face plane de ledit carrelage ou ladite frise est conçue pour être fixer sur un mur ou sur un sol, ladite décoration est utilisée pour obtenir une image produisant des éclats lumineux grâce à la réflexion de la lumière ambiante sur lesdites pierres précieuses ou les dites pierres semi-précieuses ou lesdits morceaux de verres de différentes couleurs.

Ledit système formant un décor sous la forme d'au moins une forme produite par un sertissage ou collage ou incrustation de pierres précieuses ou semi-précieuses ou de morceaux de verre de différentes couleurs.

Un système de décoration sur de carrelage ou de frise existe, un tel système consiste à produire sur une plaque de verre ou sur du carrelage, une image produisant de effets lumineux spéciaux, consistant à produire sur des surfaces opposées spécifiées des faces avant et arrière d'une plaque de verre un système d'éléments décoratifs de transparence ou d'opacité décroissante, ce système formant un décor sous la forme d'au moins un segment composé de signes et de fentes transparents disposés de chaque coté de la plaque de verre. Les éléments décoratifs de la face avant au moins sont formés à l'encre et/ou par laminage à chaud et/ou meulage du verre PCT/CZ 20001000073 (SORM, MICHAL) 26.09.2000 .

Un tel système constitue un progrès certain. Toutefois, il nécessite le montage de carreaux de carrelages et des frises de telle manière à avoir les deux faces opposées du carrelage visible pour permettre la pénétration de la lumière à travers les fentes transparents et créer ainsi l'éclat lumineux chercher.

### Avantages apportés

Un but de la présente invention est de proposer un système de carrelages décoratifs et de frises avec des décorations en utilisant des pierres précieuses ou semi-précieuses ou de morceaux de verre de différentes couleurs sur la face supérieure desdits carrelages et desdites frises pour créer un éclat lumineux par réflexion de la lumière ambiante sur les dites pierres précieuses ou semi-précieuses ou de morceaux de verre de différentes couleurs.

Un autre but de la présente invention est d'utilisé seulement la face supérieure des carrelages et des frises pour créer l'éclat lumineux par réflexion de la lumière ambiante sur les dites pierres précieuses ou semi-précieuses ou de morceaux de verre de différentes couleurs.

Ces buts sont atteints en particulier grâce à l'incrustation des pierres précieuses ou semi-précieuses ou de morceaux de verre de différentes couleurs sur la face supérieur des carrelages décoratifs et de frises décoratives.

Ces buts sont également atteints grâce au collage des pierres précieuses ou semi-précieuses ou de morceaux de verre de différentes couleurs sur les trous non-traversant (3) sur la face supérieure des carrelages décoratifs et de frises décoratives.

Ces buts sont aussi atteints avec la création des avant-trous (6) avec un instrument d'empreinte (7) avant de cuire les carreaux de carrelages ou des frises. Après la phase de la cuisant desdits carreaux de carrelages ou des frises, les avant-trous (6) sont rectifiée avec un outil de coupe adéquat pour avoir la même taille que les bagues métalliques de sertissages, en cas de sertissages des pierres précieuses ou semi-précieuses ou de morceaux de verre de différentes couleurs, et la taille desdites pierres précieuses ou semi-précieuses ou de morceaux de verre de différentes couleurs, en cas de collage direct sur la face supérieure des carreaux de carrelages ou des frises.

### Brève description des dessins

La présente invention sera mieux comprise à l'aide de la description ci-dessous, illustrée par les figures où:

la figure 1 est une vue éclatée de trois-quarts arrière d'une frise et des pierres précieuses ou semi-précieuses ou de morceaux de verre de différentes couleurs incrustées ou collées sur la face supérieure de ladite frise selon une version préférentielle de l'invention,

la figure 2 est une vue éclatée de trois-quarts arrière d'un carreau de carrelage et des pierres précieuses ou semi-précieuses ou de morceaux de verre de différentes couleurs incrustées ou collées sur la face supérieure de ledit carreau de carrelage selon une version préférentielle de l'invention,

la figure 3 illustré l'étape de création des empreintes sur la face supérieure d'un carreau de carrelage de la figure 2 avant la phase de la cuisson de ledit carreau de carrelage de la figure 2, selon une version préférentielle de l'invention,

la figure 4 illustre une vue éclatée de trois quarts arrière de l'étape de sertissage des pierres précieuses ou semi-précieuses ou de morceaux de verre de différentes couleurs dans les bagues de sertissage collées dans les trous de la face supérieure du carrelage.

### Description des modes de réalisation

Selon une version préférentielle, le système de l'invention comprend des carreaux de carrelages décoratifs (5) et de frises décoratives (1) représentés à la figure 1 et la figure 2. Avant la phase de la cuisant, la face supérieure desdits carreaux de carrelages décoratifs (5) et de frises décoratives (1) est frappée avec un outil d'empreintes (7) pour créer des avant-trous. Après la phase de cuisson de ledit carreau de carrelage, lesdites empreintes (6) servent, à faire des troues non-traversant (9) avec un outil de coupe adéquat non représenté dans les figures, de la même taille que les bagues métalliques de sertissage (8), pour but de coller les dites bagues de sertissages (8) sur la face supérieure desdits carreaux de carrelages décoratifs (5) et de frises décoratives (1), dans lesdits trous non-traversant (9). Les bagues métalliques de sertissage (8) peuvent, cependant, servir à sertir les pierres précieuses ou semi-précieuses ou de morceaux de verre de différentes couleurs (2).

Selon une variante préférentielle le système de l'invention comprend des carreaux de carrelages décoratifs (5) et de frises décoratives (1) représentés à la figure 1 et la figure 2. Avant la phase de la cuisant, la face supérieure desdits carreaux de carrelages décoratifs (5) et de frises décoratives (1) est frappée avec un outil d'empreintes (7) pour créer des avant-trous (6). Après la phase de cuisson de ledit carreau de carrelage, lesdites empreintes (6) servent, à faire des troues non-traversant (9) avec un outil de coupe adéquat non représenté dans les figures, de la même taille que les pierres précieuses ou semi-précieuses ou de morceaux de verre de différentes couleurs, pour but de coller directement lesdites pierres précieuses ou semi-précieuses ou de morceaux de verre de différentes couleurs sur la face supérieure desdits carreaux de carrelages décoratifs (5) et de frises décoratives (1), dans lesdits trous non-traversant (9).

Selon une version de l'invention, les trous non-traversant (3) peuvent être faits par exemple après la phase de cuisant des carreaux de carrelages ou de frises avec un outil de coupe adéquat sans faire au paravent les empreintes avant la phase de culsant, ces dits trous non-traversant (3) ont par exemple la même taille que les pierres précieuses ou semi-précieuses ou de morceaux de verre de différentes couleurs et servent à coller dessus les dites pierres précieuses ou semi-précieuses ou de morceaux de verre de différentes couleurs (2).

D'autres méthodes pour relier les pierres précieuses ou semi-précieuses ou de morceaux de verre de différentes couleurs à la face supérieure des carreaux de carrelage et des frises, sont cependant également possible pour créer des éclats lumineux grâce à la réflexion de la lumière ambiante sur lesdites pierres précieuses ou les dites pierres semi-précieuses ou lesdits morceaux de verres de différentes couleurs.

## Revendications

1. Un système de carrelages décoratifs (4) et de frises décoratives (1) comprenant : un ou plusieurs carreaux de carrelages (4) ou une ou plusieurs frises (1), au moins une ou plusieurs pierres précieuses ou au moins une ou plusieurs pierres semi-précieuses ou au moins un ou plusieurs morceaux de verre de différentes couleurs. Caractérisé en se que lesdits carreaux de carrelages (4) et de frises (1) sont incrustés ou sertis ou collées sur leurs faces supérieurs ladite pierre précieuse ou lesdites pierres précieuses ou ladite pierre semi-précieuse ou lesdites pierres semi-précieuses ou ledit morceau de verre de différentes couleurs ou lesdits morceaux de verre de différentes couleurs pour créer un éclat lumineux par réflexion de la lumière ambiante sur les dites pierres précieuses ou semi-précieuses ou de morceaux de verre de différentes couleurs..

2. Un système de carrelages décoratifs (4) et de frises décoratives (1) selon la revendication précédente, lesdites faces supérieures des carreaux de carrelages (5) ou des frises sont frappées par un outil d'empreinte (7) pour faire des avant-trous (6) avant la phase de cuisant desdits carrelages décoratifs (4) et de frises décoratives (1).

3. Un système de carrelages décoratifs et de frises décoratives selon l'une des revendications précédentes, lesdits avant-trous (6) sont rectifiées à la taille desdites pierres précieuses ou semi-précieuses ou de morceaux de verre de différentes couleurs, après la phase de cuisant, desdits carreaux de carrelages (4) et des frises (1), avec un outil de coupe adéquat pour coller lesdites pierres précieuses ou semi-précieuses ou de morceaux de verre de différentes couleurs (2).

4. Un système de carrelages décoratifs et de frises décoratives selon l'une des revendications 1 et 2, lesdits avant-trous (6) sont rectifiées à la taille des bagues métallique de sertissage (8), après la phase de cuisant, desdits carreaux de carrelages (4) et des frises (1), avec un outil de coupe adéquat pour coller bagues métallique de sertissage (8), Lesdites pierres précieuses ou semi-précieuses ou de morceaux de verre de différentes couleurs (2) sont sertis dans lesdites bagues métallique de sertissage (8).
